# EUROPÄISCHE PATENTSCHRIFT

(11) **EP 0 751 342 B1**
(45) Veröffentlichungstag und Bekanntmachung des Hinweises auf die Patenterteilung: **19.12.2001**
(21) Anmeldenummer: 96810354.9
(22) Anmeldetag: 31.05.1996
(51) Int. Cl.: F23C 6/04

(54) **Verfahren zum Betrieb einer Anlage mit einem gestuften Verbrennungssystem**
Method for operating a system with a staged combustion
Procédé pour le fonctionnement d'un système à combustion étagée

(30) Priorität: 26.06.1995 DE 19523093
(43) Veröffentlichungstag der Anmeldung: 02.01.1997
(73) Patentinhaber: ABB RESEARCH LTD., 8050 Zürich (CH)
(72) Erfinder: Döbbeling, Klaus, Dr., 5200 Windisch (CH); Winkler, Dieter, 79787 Lauchringen (DE); Polifke, Wolfgang, Dr., 5200 Windisch (CH); Sattelmayer, Thomas, Dr., 5318 Mandach (CH)

(56) Entgegenhaltungen:
- EP-A- 0 463 277
- WO-A-92/16792
- US-A- 4 910 957
- US-A- 5 081 843
- US-A- 5 271 729

## Beschreibung

### Technisches Gebiet

Die vorliegende Erfindung betrifft ein Verfahren zum Betrieb einer Anlage mit einem gestuften Verbrennungssystem gemäss Oberbegriff des Anspruchs 1.

### Stand der Technik

Dem Fachmann auf dem Gebiet der Verbrennung ist es aus vielen Publikationen zwischenzeitlich geläufig geworden, dass eine vorgemischte Verbrennung zu sehr niedrigen Schadstoff-Emissionen führt. Dabei stehen hier die NOx- und CO-Emissionen im Vordergrunde. Allseits werden grosse Anstrengungen zu deren Minimierung unternommen. Die vorgemischte Verbrennung entfaltet freilich ihre Vorzüge und Vorteile insbesondere dann, wenn die zum Einsatz gelangenden Brennstoffe zur Klasse der sogenannten "sauberen Brennstoffe" gehören, welche dadurch charakterisiert sind, dass sie keinen brennstoffgebundenen Stickstoff und keine Schwefelanteile resp. Schwefelverbindungen beinhalten. Eine weitere Reduzierung der Schadstoff-Emissionen lässt sich erzielen, wenn die Verbrennung in ihrer Gesamtheit eine Aufteilung erfährt, beispielsweise wenn die gesamte zur Verfügung stehende Verbrennungsluft in Teilströme aufgeteilt wird, wobei diese Teilströme, entsprechend ihrer Menge, mit verschiedenen Brennstoffgehalten vermischt werden. Bei einer solchen Verbrennungstechnik ist dann des weiteren von Wichtigkeit, dass der magerste Teilstrom zur Flammenstabilisierung verwendet wird. Eine vorgemischte Verbrennung benötigt ferner zur Flammenstabilisierung eine Rückström- und Mischungszone, um das zuströmende Brennstoff/Luft-Gemisch durch eine weitere Zumischung mit einem heissen gasförmigen Medium, beispielsweise mit einem Abgas, zur Zündung zu bringen. Numerische Berechnungen mit umfangreichen Reaktionsmechanismen haben gezeigt, dass die sich aus dieser Zumischung bildende intensive Mischzone wesentlich zur Bildung der NOx beiträgt. Eine Möglichkeit, um die Gewichtung der Mischzone zur Bildung von NOx zu verringern, besteht darin, das Brennstoff/Luft-Gemisch weiter abzumagern. Indessen führt diese Vorkehrung bei den üblichen Brennerkonstruktionen resp. Brennsystemen regelmässig zum Verlöschen der Flamme.

Aus der WO 92 16792 ist bekannt, einen Wärmeerzeuger mit zwei bezüglich der strönung in Reihe geschalteten Verbrennungsstufer zu betreiben. Dabei wird die erste Stufe mit einem Brennstoff-Luft-Gemisch betrieben ; welches gegenüber der global angestrebten Luftzahl einen Luftüberschass aufweist. Das entstandene Heissgas wird in der zweiten Stufe mit einem Brennstoff-Luftgemisch vermischt, das relativ zur Gesamtlüftzahl brennstoffreich ist. Obwohl sich somit in der zweiten Stufe ein Gemisch mit der angestrebten Gesamtluftzahl einstellt, wird die Verbrennung bei von der Gesamtluftzahl verschiedenen Luftzahlen vorgenommen.

### Darstellung der Erfindung

Hier will die Erfindung Abhilfe schaffen. Der Erfindung, wie sie in den Ansprüchen gekennzeichnet ist, liegt die Aufgabe zugrunde, bei einem Verfahren der eingangs genannten Art die Schadstoff-Emissionen, insbesondere was die NOx-Emissionen betrifft, zu minimieren.

Dies wird erreicht, indem das Verlöschen der Flamme bei einer Abmagerung des Brennstoff/Luft-Gemisches in der ersten Verbrennungsstufe, im folgenden auch Flammenstabilisierungszone genannt, durch eine Vergrösserung und Intensivierung der Mischung in ebendieser Zone verhindert wird.

Des weiteren, damit das gesamtheitliche Brennstoff/Luft-Gemisch mit einer festgelegten Gesamtluftzahl des Verbrennungssystems innerhalb der zweiten Verbrennungsstufe erhalten bleibt, wird ein Teil der Verbrennungsluft mit einem grösserem Brennstoffgehalt an der Flammenstabilisierungszone vorbei in das heisse Verbrennungsgas geleitet. Da jetzt zur Flammenstabilisierung keine Heissgas-Rückvermischung mehr erforderlich ist, verbrennt die Mischung nunmehr ohne nennenswerte weitere NOx-Bildung. Dieses an sich aus der WO 92 16 792 bekannte Verfahren ist erfindungsgemäss für den Einsatz in Gasturbinen mit einer globalen Luftzahl der Verbrennung von 2 anzupassen. Besonders geeignet ist dabei ein Verfahren, bei dem die Luftzahl in der ersten Verbrennungsstufe 2,4 berträgt, und die Verweilzeitin der ersten Stufe bei rund 2,5 msec liegt; in der zweiten Stufe wird dann ein Brennstoff-Luft-Gemisch mit einer Luftzahl von 1,4 eingeleitet. Gut tolemeirbare Abweichungen von den spezifizierten Zahlenwerten liegen von +/- 25% relativ.

Was die Luftzahl, die in der Literatur oft mit dem griechischen Buchstabe "Lambda" gekennzeichnet wird, betrifft, so ist zu sagen, dass diese eine Zahl wiedergibt, welche aus dem tatsächlichen Luft/Brennstoff-Verhältnis zum stöchiometrischen Luft/Brennstoff-Verhältnis resultiert.

Ein wesentlicher Vorteil der Erfindung ist demnach darin zu sehen, dass nebst einer guten Flammenstabilisierung eine kräftige Reduktion der NOx-Emissionen erzielt werden kann. Die Erfindung mit mager betriebener Flammenstabilisierungszone erzeugt 50% weniger NOx gegenüber der zum Stand der Technik gehörenden Verbrennungstechniken.

Die Erfindung lässt sich auch einfach praktisch umsetzen, indem die gestufte Verbrennung zunächst mit einer verhältnismässig grosse Flammenstabilisierungszone mit einem mageren Brennstoff/Luft-Gemisch eingeleitet wird. Dabei wird das heisse, noch nicht vollständig ausgebrannte Gas nach Verlassen dieser Zone mit dem restlichen etwas fetteren Brennstoff/Luft-Gemisch vermischt, um dann anschliessend in einer zweiten Verbrennungsstufe zur Verbrennung zu gelangen. Die Verbrennungsgase aus der Flammenstabilisierungszone sind immer noch so heiss, dass das neu eingegebene Brennstoff/Luft-Gemisch ohne spezielle Flammenstabilierungsmassnahmen von selbst zündet und vollständig ausbrennt.

Vorteilhafte und zweckmässige Weiterbildungen der erfindungsgemässen Aufgabenlösung sind in den weiteren Ansprüchen gekennzeichnet.

Im folgenden werden, anhand der Zeichnung, Ausführungsbeispiele der Erfindung näher erläutert. Alle für das unmittelbare Verständnis der Erfindung nicht erforderlichen Elemente sind weggelassen worden. Die Strömungsrichtung der Medien ist mit Pfeilen angegeben. Gleiche Elemente sind in den verschieden Figuren mit den gleichen Bezugszeichen versehen.

### Kurze Beschreibung der Zeichnung

Es zeigt:
- Fig. 1: eine schematische Darstellung einer mageren Flammenstabilisierung mit gestufter Brennstoff/Luft-Führung und
- Fig. 2: eine schematisch dargestellte Ausführungsvariante einer gestuften Verbrennung mit einer grossen Flammenstabilisierungszone.

### Wege zur Ausführung der Erfindung, gewerbliche Verwendbarkeit

Fig. 1 zeigt eine schematische Darstellung einer mageren mischungsstabilisierten Flammenstabilisierung anhand einer gestuften Brennstoff/Luft-Führung. Diese gestufte Brennstoff/Luft-Führung hat den finalen Zweck, die Gesamtluftzahl des Verbrennungssystems über die verschiedenen Verbrennungsstufen durch entsprechende Aufteilungen auf einem vorbestimmten Niveau zu erhalten. Zu diesem Zweck wird die erste Verbrennungsstufe 1 als Flammenstabilisierungszone betrieben. Das hier zum Einsatz gelangenden Brennstoff/Luft-Gemisch 3 weist eine Luftzahl auf, die grösser als die Gesamtluftzahl des Verbrennungssystems ist, wobei es sich bei dieser zum Einsatz gelangenden Verbrennungsluft folgerichtig nur um eine Teilmenge des ganzen zur Verfügung stehenden Luftstromes handelt; innerhalb dieser Zone wird also mit einem mageren Brennstoff/Luft-Gemisch 3 operiert. Der weitere Teil der Verbrennungsluft erhält einen grösseren Brennstoffgehalt, dergestalt, dass sich das hier einstellende Brennstoff/Luft-Gemisch 4 eine Luftzahl aufweist, die kleiner als die genannte Gesamtluftzahl des Verbrennungssystems ist; hier wird demnach mit einem fetteren Brennstoff/Luft-Gemisch operiert. Was die Gesamtluftzahl des Verbrennungssystems betrifft, so beträgt sie für Brennkammern von Gasturbinen vorzugsweise 2, wobei, je nach Parametern, Variationen nach unten und nach oben möglich sind. Eine Gesamtluftzahl des Verbrennungssystems von 2 lässt sich erreichen, wenn die Luftzahl beim Brennstoff/Luft-Gemisch 3 für die Flammenstabilisierungszone 1 auf 2.4 angehoben wird, und diejenige für die zweite Verbrennungsstufe 2 noch 1,4 beträgt, wobei bei diesen Luftzahlen von einer Verweilzeit innerhalb der Flammenstabilisierungszone 1 in der Grössenordnung von 2,4 msec ausgegangen wird. Das letztgenannte Brennstoff/Luft-Gemisch 4, mit einer Luftzahl kleiner als die zugrundegelegte Gesamtluftzahl des Verbrennungssystems, wird an der Flammenstabilisierungszone 1 vorbei in die heissen Verbrennungsgase 5 aus ebendieser Zone eingeleitet. Da jetzt zur Flammenstabilisierung keine Heissgasrückmischung mehr erforderlich ist, verbrennt die so vorhandene Mischung in einer zweiten nachgeschalteten Verbrennungsstufe 2 ohne eine nennenswerte weitere Bildung von NOx. In dieser zweiten Verbrennungsstufe 2 herrscht sonach ein perfekt vorgemischtes Brennstoff/Luft-Gemisch vor, dessen Luftzahl mit der zugrundegelegten Gesamtluftzahl des Verbrennungssystems übereinstimmt. Bei einer solchen Schaltung kann man davon ausgehen, dass die NOx-Emissionen demgemäss, also aufgrund der mager betriebenen Stabilisierungszone, nur noch 50% dessen ausmachen, was mit herkömmlichen mehrstufigen Verbrennungssystemen erreichbar ist. Die Heissgase 6 aus der zweiten Verbrennungsstufe 2 sind dann die Arbeitsgase zur Beaufschlagung beispielsweise einer nachgeschalteten Turbine.

Aus Fig. 2 geht schematisch eine praktische Ausführungsvariante der gestuften Verbrennung mit einer grossen Flammenstabilisierungszone 1a hervor. Die letztgenannte Zone 1a ist von verhältnismässig grosser Ausdehnung und wird, wie oben bereits beschrieben, mager betrieben. Zur Erzeugung einer starken Verwirbelung in dieser Flammenstabilisierungszone 1a zu erreichen, womit die Eigenschaften eines idealen Rührreaktors angestrebt werden, wird das magere Brennstoff/Luft-Gemisch 3 in Strahlen 3a hoher Geschwindigkeit in diese Zone 1a eingedüst, wie dies aus Fig. 2 anhand der verschiedentlich dargestellten Pfeilen hervorgeht. Zum Erzielen einer starken Verwirbelung, d.h. zum Erreichen einer vollständig gemischten Flammenstabilisierungszone 1a, kann hierein eine stark verdrallte Strömung oder auch der Einsatz von Drall- oder Mischelementen vorgesehen werden. Nach Verlassen dieser Flammenstabilisierungszone 1a wird das heisse, jedoch noch nicht vollständig ausgebrannte Verbrennungsgas 5 in einer nachgeschalteten zweiten Verbrennungsstufe 2a mit der restlichen Verbrennungsluft vermischt, wobei diese Luft mit einem etwas fetteren Brennstoff/Luft-Gemisch operiert, d.h. die Luftzahl ist hier kleiner als die Gesamtluftzahl des Verbrennungssystems. Da das Verbrennungsgas 5 aus der Flammenstabilisierungszone 1a, wie oben bereits erwähnt, genügend heiss ist, zündet das in die zweite Verbrennungsstufe eingeleitete Brennstoff/Luft-Gemisch 4 von selbst, ohne hierzu spezielle Flammenstabilisierungsmassnahmen vorsehen zu müssen.

### Bezugszeichenliste

- 1: Erste Verbrennungsstufe, Flammenstabilisierungszone
- 1a: Flammenstabilisierungszone
- 2: Zweite Verbrennunsstufe
- 2a: Zweite Verbrennungsstufe
- 3: Mageres Brennstoff/Luft-Gemisch
- 3a: Stahlen des Gemisches 3 in die Flammenstabilisierungszone
- 4: Fetteres Brennstoff/Luft-Gemisch
- 5: Heisse Verbrennungsgase
- 6: Heissgase zur Beaufschlagung einer Strömungsmaschine

## Patentansprüche

1. Verfahren zum Betrieb einer Anlage mit einem gestuften Verbrennungssystem, wobei die Anlage im wesentlichen aus einer ersten Verbrennungsstufe (1) und mindestens einer zweiten nachgeschalteten Verbrennungsstufe (6) besteht, wobei die erste Verbrennungsstufe (1, 1a) mit einem Brennstoff/Luft-Gemisch (3) betrieben wird, dessen Luftzahl grösser als die Gesamtluftzahl des Verbrennungssystems gehalten wird, und dass die heissen Verbrennungsgase (5) aus der ersten Verbrennungsstufe (1, 1a) mit einem Brennstoff/Luft-Gemisch (4) vermischt werden, dessen Luftzahl kleiner als die Gesamtluftzahl des Verbrennungssystems gehalten wird, **dadurch gekennzeichnet, dass** das Brennstoff/Luft-Gemisch (3) für die erste Verbrennungsstufe (1, 1a), bei einer Verweilzeit innerhalb dieser ersten Verbrennungsstufe von 2,4 msec +/-25%, mit einer Luftzahl von 2,4 +/-25% zur Verbrennung kommt, und dass das in die heissen Verbrennungsgase (5) eingeleitete Brennstoff/Luft-Gemisch (4) eine Luftzahl von 1,4 +/-25% besitzt.

## Claims

1. Method of operating a plant with a graduated combustion system, the plant essentially comprising a first combustion stage (1) and at least one second downstream combustion stage (6), being the first combustion stage (1, 1a) operated with a fuel/air mixture (3) whose air coefficient is kept larger than the overall air coefficient of the combustion system, and that [sic] the hot combustion gases (5) from the first combustion stage (1, 1a) being mixed with a fuel/air mixture (4) whose air coefficient is kept smaller than the overall air coefficient of the combustion systems **characterized in that** the fuel/air mixture (3) for the first combustion stage (1, 1a), given a dwell time within this first combustion stage of 2.4 msec +/- 25%, burns with an air coefficient of 2.4 +/- 25%, and **in that** the fuel/air mixture (4) directed into the hot combustion gases (5) has an air coefficient of 1.4 +/- 25%.

## Revendications

1. Procédé pour l'exploitation d'une installation avec un système de combustion étagé, l'installation étant constituée essentiellement d'un premier étage de combustion (1) et d'au moins un deuxième étage de combustion (6) raccordé en aval, le premier étage de combustion (1, 1a) étant exploité avec un mélange de combustible/air (3) dont le coefficient d'excès d'air est maintenu supérieur au coefficient d'excès d'air total du système de combustion et les gaz de combustion chauds (5) du premier étage de combustion (1, 1a) étant mélangés avec un mélange de combustible/air (4) dont le coefficient d'excès d'air est inférieur au coefficient d'excès d'air total du système de combustion, **caractérisé en ce que** le mélange de combustible/air (3) pour le premier étage de combustion (1, 1a), à une durée de séjour dans ce premier étage de combustion de 2,4 msec +/- 25%, est brûlé avec un coefficient d'excès d'air de 2,4 +/- 25% et **en ce que** le mélange de combustible/air (4) introduit dans les gaz de combustion chauds (5) présente un coefficient d'excès d'air de 1,4 +/- 25%.
